# EUROPÄISCHE PATENTSCHRIFT

(11) **EP 1 516 572 B1**
(45) Veröffentlichungstag und Bekanntmachung des Hinweises auf die Patenterteilung: **17.10.2012**
(21) Anmeldenummer: 04019535.6
(22) Anmeldetag: 18.08.2004
(51) Int. Cl.: A47K 3/30

(54) **Eckverbindung einer Duschabtrennung**
Corner connection of a shower partition wall
Connection d'angle d'une cloison de séparation pour douche

(30) Priorität: 18.09.2003 DE 10343158; 20.01.2004 DE 102004002780
(43) Veröffentlichungstag der Anmeldung: 23.03.2005
(73) Patentinhaber: Koralle Sanitärprodukte GmbH, 32602 Vlotho (DE)
(72) Erfinder: Fritz, Michael, 33699 Bielefeld (DE); von Goeddaeus, Richard, 32602 Vlotho (DE)
(74) Vertreter: Gulde Hengelhaupt Ziebig & Schneider

(56) Entgegenhaltungen:
- DE-A1- 2 903 103
- DE-A1- 3 520 973
- DE-C1- 4 322 964
- GB-A- 726 873
- GB-A- 2 318 148

## Beschreibung

Die Erfindung betrifft eine Eckverbindung einer mindestens zwei starre Glasscheiben umfassenden Duschabtrennung, wobei die Glasscheiben unter einem mindestens 90° betragenden Winkel angeordnet sind, wobei die rahmenlosen Glasscheiben unmittelbar miteinander verklebt sind.

Derartige Duschabtrennungen sind in vielen Ausführungen bekannt. Zur Verbindung der Glasscheiben war es bisher üblich, auf die Glasscheiben zumindestens im Bereich der zu verbindenden Ecke ein Profil aus Leichtmetall oder Kunststoff aufzuschieben, das die Glasscheiben starr miteinander verband. Obwohl diese Profile äußerst schmal ausgebildet wurden, bildeten sie bei der Reinigung der Duschabtrennung ein störendes Hindernis. Eine gattungsgemäße Eckverbindung ist aus der GB-A-2 318 148 bekannt.

Der Erfindung lag die **Aufgabe** zugrunde, eine rahmenlose, starre Verbindung der Glasscheiben zu schaffen, die auch im Bereich der Ecke eine einfache Reinigung der Glasscheiben ermöglicht.

Die **Lösung** dieser Erfindung ist durch die Merkmale nach Anspruch 1 gekennzeichnet.

Durch die erfindungsgemäße Eckverbindung der Glasscheiben ohne jegliches Profil ergibt sich nicht nur eine einfachere Reinigung der Glasscheiben, sondern auch ein optischer Eindruck, der nicht durch Profile gestört wird.

Gemäß einem weiteren Merkmal der Erfindung ist der für die Eckverbindung der Scheiben verwendete Kleber transparent, so daß er unsichtbar ist.

Die Verklebung wird erfindungsgemäß zusätzlich mit einer Versiegelung versehen, die ebenfalls transparent ist, so daß selbst eine dauerhafte Beaufschlagung mit Wasser nicht zu einer Beeinträchtigung der Verklebung führt. Eine derartige Versiegelung wird vorzugsweise an der Innenseite der Duschabtrennung vorgenommen. Für die Versiegelung wird ein Material verwendet, das nicht von Pilzen befallen werden kann, so daß es leicht sauber zu halten ist.

Die Glasscheiben können entweder stumpf miteinander verklebt werden oder an der Verklebungsstelle mit unter einem Gehrungswinkel abgeschliffener Klebefläche versehen sein. Dadurch dass die Glasscheiben im Bereich der Verklebung mit Anfasungen versehen sind, wird eine vergrößerte Wirk-, das heißt Haftungsfläche für die Versiegelung zur Verfügung gestellt. Ferner haben UV-härtende Klebstoffe insbesondere den Vorteil, dass sie weitesgehend unempfindlich insbesondere gegenüber Wasser und im Haushalt üblicherweise zur Reinigung eingesetzte Chemikalien sind.

Auf der Zeichnung sind zwei Ausführungsbeispiele der erfindungsgemäßen Eckverbindung dargestellt, und zwar zeigen:
- Fig. 1: eine perspektivische Darstellung eines ersten Ausführungsbeispiels,
- Fig. 1 a: eine vergrößerte Darstellung des durch einen Kreis in Fig. 1 gekennzeichneten Bereiches,
- Fig. 1 b: eine Draufsicht auf den eingekreisten Bereich in Fig. 1,
- Fig. 2: ein zweites Ausführungsbeispiel der Eckverbindung, ebenfalls in perspektivischer Darstellung,
- Fig. 2a: eine vergrößerte Darstellung des durch einen Kreis in Fig. 2 gekennzeichneten Bereiches und
- Fig. 2b: eine Draufsicht auf den in Fig. 2 eingekreisten Bereich.

Die eine starre Ecke einer Duschabtrennung bildenden Glasscheiben 1 und 2 einer Duschabtrennung sind an der Stoßstelle ohne Verwendung von Profilen unmittelbar miteinander verklebt. Hierbei wird ein transparenter UV-härtender Kleber verwendet, der zusätzlich mit einer ebenfalls transparenten Versiegelung versehen ist.

Als UV-härtender Klebstoff können beispielsweise Klebstoffe auf Basis von Epoxidharzen, Polyacrylsäuren, Polyvinylacetaten, Polymethacrylsäuren und/oder Polymethylacrylaten Verwendung finden.

Beim ersten Ausführungsbeispiel gemäß den Fign. 1, 1 a und 1b sind die Glasscheiben 1 und 2 stumpf miteinander verklebt. Die Fig. 1b läßt den Kleber 3 erkennen, der auf der Innenseite der Duschabtrennung mit einer ebenfalls transparenten Versiegelung 4 abgesiegelt ist. Die Glasscheiben 1 und 2 sind an ihren sämtlichen Kanten, also auch an der Verklebungsstelle mit einer Anfasung 1 a bzw. 2a versehen.

Beim zweiten Ausführungsbeispiel gemäß den Fign. 2, 2a und 2b sind die Glasscheiben im Bereich der Verklebungsstelle mit einer unter einem Gehrungswinkel verlaufenden Klebefläche versehen. Der Gehrungswinkel beträgt beim dargestellten Ausführungsbeispiel 45°, da die Eckverbindung unter 90° verläuft. Werden die Glasscheiben 1 und 2 unter einem anderen Winkel miteinander verklebt, beispielsweise bei einer mehreckigen Duschabtrennung, beträgt der Gehrungswinkel üblicherweise die Hälfte des Eckwinkels.

Auch die Darstellungen des zweiten Ausführungsbeispiels zeigen den Kleber 3 und die Versiegelung 4 (Fig. 2b) sowie die Anfasungen 1 a bzw. 2a der Glasscheiben 1 und 2.

### Bezugszeichenliste

- 1: Glasscheibe
- 1a: Anfasung
- 2: Glasscheibe
- 2a: Anfasung
- 3: Kleber
- 4: Versiegelung

## Patentansprüche

1. Eckverbindung einer mindestens aus zwei starre Glasscheiben (1, 2) umfassenden Duschabtrennung, wobei die Glasscheiben (1, 2) unter einem mindestens 90° betragenden Winkel angeordnet sind, wobei die rahmenlosen Glasscheiben unmittelbar miteinander verklebt sind,
**dadurch gekennzeichnet,**
**daß** die Glasscheiben (1, 2) im Bereich der Verklebung mit Anfasungen (1a, 2a) versehen sind, wobei der Kleber ein UV-härtender Klebstoff ist.

2. Eckverbindung nach Anspruch 1, **dadurch gekennzeichnet, daß** der Kleber (3) transparent ist.

3. Eckverbindung nach Anspruch 1 oder 2, **dadurch gekennzeichnet, daß** die Verklebung zusätzlich mit einer Versiegelung (4) versehen ist.

4. Eckverbindung nach Anspruch 3, **dadurch gekennzeichnet, daß** die Versiegelung (4) transparent ist.

5. Eckverbindung nach mindestens einem der Ansprüche 1 bis 4, **dadurch gekennzeichnet, daß** die Glasscheiben (1, 2) stumpf miteinander verklebt sind.

6. Eckverbindung nach mindestens einem der Ansprüche 1 bis 4, **dadurch gekennzeichnet, daß** die Glasscheiben (1, 2) an der Verklebungstelle mit unter einem Gehrungswinkel abgeschliffener Klebefläche versehen sind.

## Claims

1. A corner connection of a shower partition wall comprising at least two rigid glass panes (1, 2), wherein the glass panes (1, 2) are disposed at an angle of at least 90°, wherein the frameless glass panes are glued directly to one another,
**characterized in that**
the glass panes (1, 2) are provided with chamfers (1a, 2a) in the area of adhesion, wherein the adhesive is a UV-curing adhesive.

2. A corner connection according to claim 1, **characterized in that** the adhesive (3) is transparent.

3. A corner connection according to claim 1 or 2, **characterized in that** the adhesive joint is additionally provided with a sealing (4).

4. A corner connection according to claim 3, **characterized in that** the sealing (4) is transparent.

5. A corner connection according to at least one of claims 1 to 4, **characterized in that** the glass panes (1, 2) are butted to one another.

6. A corner connection according to at least one of claims 1 to 4, **characterized in that** the glass panes (1, 2) are provided with an adhesion surface that is ground to a mitre angle at the location of adhesion.

## Revendications

1. Connexion d'angle d'une cloison de séparation pour douche comprenant au moins deux panneaux de verre (1, 2) rigides, les panneaux de verre (1, 2) étant disposés sous un angle d'au moins 90°, les panneaux de verre sans cadre étant collés directement l'un à l'autre,
**caractérisé en ce que**
les panneaux de verre (1, 2) sont munis de chanfreins (1a, 2a) dans la zone du collage, l'adhésif étant une colle durcissant aux UV.

2. Connexion d'angle selon la revendication 1, **caractérisée en ce que** l'adhésif (3) est transparent.

3. Connexion d'angle selon la revendication 1 ou la revendication 2, **caractérisée en ce que** le collage est en plus muni d'un scellement (4).

4. Connexion d'angle selon la revendication 3, **caractérisée en ce que** le scellement (4) est transparent.

5. Connexion d'angle selon au moins une des revendications 1 à 4, **caractérisée en ce que** les panneaux de verre (1, 2) sont collés l'un à l'autre bord à bord.

6. Connexion d'angle selon au moins une des revendications 1 à 4, **caractérisée en ce que** les panneaux de verre (1, 2), au niveau de l'emplacement de collage, sont munis d'une face de collage meulée sous un angle d'onglet.
